# DEMANDE DE BREVET EUROPEEN

(11) **EP 0 496 706 A1**
(43) Date de publication de la demande: **29.07.1992**
(21) Numéro de dépôt: 92810045.2
(22) Date de dépôt: 23.01.1992
(51) Int. Cl.: B65B 67/06

(54) **Pince de retenue, notamment pour fermer un sac ou pour retenir un objet**

(30) Priorité: 24.01.1991 FR 9100946
(71) Demandeur: Amhof, Jean, CH-1024 Ecublens (CH)
(72) Inventeur: Nicolet, Gaston, CH-1303 Penthaz (CH)
(74) Mandataire: Nithardt, Roland

(57) **Abrégé**

L'invention concerne une pince de retenue que l'on peut manipuler d'une seule main pour la fermer sur un objet (7) et qui reste bloquée jusqu'à ce que l'on actionne un organe de commande prévu à cet effet. La pince comporte deux mâchoires plates incurvées (1, 2) reliées par une articulation (axe 3) et pouvant se croiser. L'articulation contient un moyen de blocage par friction ou coincement, agissant dans un seul sens de pivotement mutuel des mâchoires. Ce moyen peut être formé par un ressort hélicoïdal inséré sur un noyau cylindrique solidaire d'une des mâchoires, ce ressort ayant une extrémité entraînée en rotation par l'autre mâchoire. Un bouton rotatif (20) de commande de déblocage est pourvu d'un téton agissant sur l'autre extrémité du ressort quand on fait pivoter (C) ce bouton (20). Une telle pince est utilisable de manière temporaire ou durable, pour retenir des objets quelconques, notamment des fils électriques, et pour fermer des sacs ou sachets.

## Description

La présente invention concerne une pince de retenue, notamment pour fermer un sac, pour retenir un objet ou pour former un collier autour de fils électriques, comportant deux mâchoires agencées pour serrer ou entourer le ou les objets à retenir, les mâchoires étant reliées par une articulation permettant à l'une des mâchoires de pivoter par rapport à l'autre.

Pour fermer un sac souple tel qu'un sac à ordures, un sac de charbon etc., on utilise généralement un lien souple que l'on attache autour de la partie supérieure de ce sac, au-dessus du contenu, pendant que l'on tient cette partie serrée et éventuellement tordue. De ce fait, la main qui tient le sac ne peut pas être utilisée pour mettre le lien en place et pour l'attacher. Ceci est particulièrement difficile à faire quand la personne concernée est malhabile ou quand le sac est très plein, donc particulièrement tendu. Pour éviter le recours à une deuxième personne, on connaît des pinces élastiques destinées à maintenir serrée la partie supérieure du sac pendant qu'on l'attache. Toutefois ces pinces élastiques ne sont pas satisfaisantes, car la force de retenue que leur ressort peut exercer sur le sac, en s'opposant à un mouvement d'ouverture de la pince, est limitée à une faible valeur afin que l'utilisateur n'ait pas de peine à écarter les mâchoires pour ouvrir la pince.

Par exemple, une pince destinée à faciliter la pose d'une ligature sur un sac souple est décrite dans la publication WO 83/03237 et comporte deux mâchoires pourvues de poignées et articulées à la manière d'une pince à linge, à l'aide d'un ressort intermédiaire qui serre les mâchoires. Par conséquent, la force exercée par le ressort détermine la force de serrage de l'objet et la force nécessaire pour ouvrir la pince. Cette dernière doit donc être relativement élevée pour vaincre la force de serrage. Par ailleurs, une telle pince est encombrante à cause des poignées.

La présente invention a pour but de fournir une pince de retenue permettant d'éviter les inconvénients mentionnés ci-dessus et capable de s'opposer à des forces d'ouverture relativement élevées appliquées à ses mâchoires, mais restant toujours facile à manoeuvrer, de préférence d'une seule main, tant pour ouvrir la pince que pour la fermer.

Dans ce but, l'invention fournit une pince de retenue du type indiqué plus haut, caractérisée en ce que l'articulation est pourvue d'un moyen de blocage permettant un pivotement d'une mâchoire dans un sens de fermeture de la pince, mais bloquant mutuellement les mâchoires quand elles sont sollicitées dans le sens d'ouverture, et en ce que l'articulation est pourvue d'un moyen de déblocage à commande manuelle, agencé pour débloquer sur commande le moyen de blocage.

De préférence, le moyen de blocage est du type à blocage par friction ou coincement sous l'effet d'un ressort.

Dans une première forme de réalisation, une première desdites mâchoires est solidaire d'un noyau à pourtour cylindrique, centré sur l'axe de l'articulation, et le moyen de blocage comporte un ressort entourant au moins partiellement le pourtour cylindrique du noyau et pourvu de deux extrémités saillantes, dont une première est solidaire en rotation de la seconde mâchoire et dont l'autre coopère avec le moyen de déblocage. De préférence, la seconde mâchoire comporte un moyeu central entourant le noyau et le ressort, ledit moyeu étant pourvu d'une encoche dans laquelle est engagée ladite première extrémité du ressort.

Le moyen de déblocage peut comporter un bouton de commande monté de manière mobile sur la seconde mâchoire et pourvu d'une surface de butée agencée pour être pressée latéralement contre ladite autre extrémité du ressort par un mouvement du bouton. Ce bouton de commande peut comporter une partie cylindrique creuse, montée de manière pivotante sur le moyeu de la seconde mâchoire.

Dans une autre forme de réalisation d'une pince selon l'invention, une première desdites mâchoires est solidaire d'un noyau à pourtour cylindrique centré sur l'axe de l'articulation, la seconde mâchoire comporte un moyeu central pourvu d'un alésage axial dans lequel le noyau est monté de manière pivotante, et le moyen de blocage comporte une cavité ménagée dans le moyeu, latéralement par rapport audit alésage et présentant une surface excentrique en regard du pourtour du noyau, et un organe de blocage sollicité dans une direction circonférentielle par un ressort qui tend à le coincer entre le pourtour du noyau et la surface excentrique. L'organe de blocage peut être un galet ou une bille, et le moyen de déblocage peut comporter un poussoir mobile en translation dans ledit moyeu, et pourvu d'une surface d'extrémité oblique agencée pour repousser l'organe de blocage dans le sens opposé à l'effet du ressort.

De préférence, les deux mâchoires sont sensiblement plates et incurvées, chaque mâchoire ayant un bord intérieur concave en regard de l'autre mâchoire, et sont superposées de part et d'autre d'un plan intermédiaire, et l'axe d'articulation est perpendiculaire à ce plan.

La première mâchoire et le noyau peuvent être formés d'une seule pièce moulée en matière synthétique, et la seconde mâchoire et le moyeu peuvent être aussi formés d'une seule pièce moulée en matière synthétique.

La présente invention et ses avantages apparaîtront mieux dans la description suivante de divers exemples de réalisation, en référence aux dessins annexés, dans lesquels :
la fig. 1 est une vue éclatée montrant l'ensemble des éléments d'une première forme de réalisation d'une pince selon l'invention,
la fig. 2 est une vue en plan de la pince de la fig. 1, pendant sa fermeture,
la fig. 3 est une vue en plan de la pince de la fig. 1, pendant son ouverture,
la fig. 4 est une vue en coupe partielle représentant une autre forme de réalisation d'une pince selon l'invention, pendant sa fermeture, et
la fig. 5 est une vue analogue à la fig. 4, montrant l'opération d'ouverture de la pince.

En référence aux fig. 1 à 3, la pince représentée comporte une première mâchoire plate et incurvée 1 et une seconde mâchoire plate et incurvée 2, lesquelles sont articulées l'une à l'autre de façon à pouvoir pivoter mutuellement autour d'un axe 3. Les mâchoires 1 et 2 se trouvent dans des plans respectifs parallèles et superposés, de sorte qu'elles se croisent en se touchant dans la position illustrée à la fig. 3. Chaque mâchoire 1, 2 présente, en face de l'autre mâchoire, un bord intérieur concave 5, 6 permettant de presser obliquement la paroi d'un sac 7 à la fois en direction de l'autre mâchoire et de l'axe 3.

La première mâchoire 1 fait partie d'une pièce moulée en matière synthétique, qui comprend un noyau central protubérant 8 ayant un alésage axial 9 et une surface périphérique cylindrique 10 d'axe 3. Un ressort hélicoïdal 11 , ayant des spires serrées les unes contre les autres, est inséré sur le noyau 8 et comporte deux extrémités 12 et 13 courbées à angle droit et dirigées radialement. Au repos, le diamètre des spires du ressort 11 est légèrement inférieur au diamètre du pourtour cylindrique 10 du noyau, de sorte que le ressort est légèrement serré une fois placé sur le noyau.

La seconde mâchoire 2 fait partie d'une autre pièce moulée en matière synthétique, comportant un moyeu cylindrique creux 14 centré sur l'axe 3 et agencé pour entourer le ressort 11 et le noyau 8, qu'il peut chevaucher. L'extrémité supérieure du moyeu 14 est fermée par une paroi transversale 15 ayant un alésage central 16 entouré d'un rebord 17. La paroi cylindrique du moyeu comporte une encoche axiale 18 dans laquelle est engagée la première extrémité 12 du ressort 11, ce qui solidarise en rotation le ressort et la seconde mâchoire 2. Cette mâchoire est pourvue d'une fente arquée 19 dans laquelle la seconde extrémité 13 du ressort peut se déplacer librement. Un bouton de commande 20 en forme de capuchon cylindrique, à paroi supérieure 21 pourvue d'un trou central 22, est agencé pour chevaucher le moyeu 14, dont le rebord 17 s'engage dans le trou 22. Le bord inférieur du capuchon 20 est pourvu d'un téton d'entraînement 23 qui circule dans la fente 19 et dont une face latérale 24 peut s'appuyer contre la seconde extrémité 13 du ressort 11. Quand on n'actionne pas le bouton 20, le téton 23 ne pousse pas le ressort, car il a une certaine marge de mouvement dans la fente 19, c'est-à-dire que le bouton peut pivoter légèrement sur le moyeu 14.

Les éléments 8, 14 et 20, une fois qu'ils sont enfilés les uns sur les autres, sont maintenus axialement au moyen d'une goupille axiale 26 ayant une tête fendue 27 et une tête plate 28, ou par un autre moyen équivalent.

Le fonctionnement de la pince est illustré par les fig. 2 et 3, où le sac 7 est supposé vu du haut et n'est représenté que par une coupe de sa partie supérieure que l'on désire ligaturer. Pendant que l'on tient cette partie du sac 7 serrée dans une main, on saisit la pince dans l'autre main, on l'engage sur le sac comme le montre la fig. 2 et, avec la même main, on la ferme en pressant les mâchoires 1 et 2 l'une contre l'autre comme l'indiquent les flèches A. Vue d'en haut, la mâchoire 2 tend à pivoter dans le sens des aiguilles d'une montre par rapport à la mâchoire 1 et elle entraîne dans ce sens la première extrémité 12 du ressort 11, dont l'autre extrémité 13 reste libre. Ceci tend à desserrer légèrement le ressort 11 et le fait tourner en glissant avec peu de frottement sur la surface cylindrique 10 du noyau 8. C'est pourquoi on peut facilement faire pivoter les mâchoires 1 et 2 l'une vers l'autre dans le sens de fermeture de la pince, jusqu'à ce qu'elles se croisent comme le montre la fig. 3 et enserrent la paroi du sac 7.

Dans cette position, les mâchoires 1 et 2 sont soumises par le sac à des forces d'ouverture plus ou moins grandes, tendant à les écarter dans le sens des flèches B. La mâchoire 2 exerce alors sur l'extrémité 12 du ressort 11 une force qui tend à faire tourner celui-ci dans le sens contraire à celui des aiguilles d'une montre, donc à le serrer sur le noyau 8. Grâce à son serrage initial, le ressort 11 se bloque par friction sur le noyau et empêche ainsi un écartement mutuel des mâchoires 1 et 2. Ainsi, la pince peut résister à des forces d'ouverture dans le sens des flèches B, qui sont très élevées par rapport aux modestes forces de fermeture dans le sens des flèches A.

Quand la pince est serrée sur le sac, on peut la lâcher et on dispose des deux mains pour ligaturer le sac. Le cas échéant, on peut aussi utiliser la pince de cette manière simplement pour fermer un sac provisoirement entre deux utilisations. Pour ouvrir ensuite la pince, on tient par exemple la première mâchoire 1 dans la main droite et, avec la main gauche, on fait tourner le bouton de commande 20 dans le sens de la flèche C, ce qui fait buter le téton 23 contre la seconde extrémité 13 du ressort 11 et tend donc à desserrer ce ressort qui peut glisser facilement en tournant sur le noyau 8. La pince s'ouvre alors dans le sens des flèches B, la mâchoire 2 étant entraînée, en plus de la poussée du sac, par la rotation de l'autre extrémité 12 du ressort, ce qui tend aussi à desserrer celui-ci.

L'exemple de réalisation décrit ci-dessus montre qu'une pince selon l'invention peut être réalisée d'une manière simple et peu coûteuse, puisque comprenant uniquement des pièces moulées en matière synthétique, assemblées par emboîtement ou clipsage, et un ressort facile à fabriquer et à monter. De plus, la pince a un fonctionnement sûr et son utilisation est très facile, même pour des personnes malhabiles.

Cependant, la présente invention n'est pas limitée à l'exemple de réalisation décrit ci-dessus, mais elle s'étend à toute modification ou variante évidente pour un homme du métier. En particulier, on peut prévoir bien d'autres formes des mâchoires et d'autres types d'organes de blocage et d'organes de commande du déblocage.

Les fig. 4 et 5 représentent schématiquement une forme de réalisation d'une pince ayant d'autres moyens de blocage et de déblocage, mais les mêmes mâchoires 1 et 2 que la pince décrite plus haut. La pièce moulée comprenant la première mâchoire 1 peut être semblable à celle de la fig. 1, avec un noyau central 8 ayant une surface périphérique cylindrique 10. Ce noyau est engagé dans un alésage central d'un moyeu cylindrique 30 solidaire de la seconde mâchoire 2. Ce moyeu 30 contient une cavité 31 ayant, du côté opposé au noyau 8, une surface concave 32 qui est légèrement excentrique par rapport à l'axe 3 de l'articulation et du noyau. La cavité 31 contient un galet 33 (ou une bille) et un ressort 34 exerçant une légère poussée sur le galet, de façon à le maintenir en appui contre la surface cylindrique 10 du noyau et la surface excentrique 32 du moyeu. Un poussoir de déblocage 35 est monté de manière mobile radialement dans le moyeu 30 et comporte une surface d'extrémité oblique 36 qui repousse le galet 33 contre le ressort 34 quand on presse manuellement le poussoir dans le sens de la flèche D.

Quand on rapproche les mâchoires 1 et 2, le moyeu 30 tourne dans le sens de la flèche E par rapport au noyau 8. Le galet peut glisser ou rouler sur la surface 10 du noyau puisque la friction qui en résulte tend à comprimer le ressort 34 et donc à libérer le galet. Au contraire, si les mâchoires 1 et 2 subissent des forces d'ouverture tendant à les écarter et à faire tourner le moyeu 30 dans le sens opposé à la flèche E, le galet 33 tend à bloquer les mâchoires en se coinçant entre les surfaces 10 et 32. On peut supprimer ce coincement, ou l'empêcher d'avance, en pressant le poussoir 35 suivant la flèche D. Ainsi, la même main peut débloquer la pince et l'ouvrir par pivotement de la mâchoire 2, comme dans l'exemple précédent. Le poussoir peut ensuite revenir dans la position de la fig. 4 sous l'effet du ressort 34 ou d'un autre ressort non représenté.

Des pinces réalisées selon la présente invention sont utilisables pour tenir toutes sortes d'objets, et en particulier pour fermer ou pour aider à fermer toutes sortes de sacs ou de sachets à paroi souple, aussi bien pour un bref instant que pour une longue durée. On peut également envisager d'incorporer une telle pince à un sachet, par exemple pour former une bourse. Des pinces de configuration appropriée peuvent être prévues pour bien d'autres applications. Comme la pince est habituellement dépourvue de ressort tendant à la fermer, elle ne serre pas nécessairement les objets qu'elle retient et peut rester ouverte ou fermée avec différentes positions relatives des mâchoires. Par exemple, une pince à mâchoires arrondies peut servir de collier provisoire autour d'un faisceau de fils électriques pendant que l'on procède à des travaux de câblage. On peut aussi envisager des pinces à mâchoires plates, par exemple pour tenir des liasses de feuilles ou des textiles avec un ressort supplémentaire pour garantir un serrage permanent.Suivant un principe analogue, une pince selon l'invention peut être conformée pour servir de clip ou de barrette pour tenir serrées des mèches de cheveux pour certains types de coiffure. Une autre application consiste à former des organes de retenue pour des objets dont le poids n'est pas supporté par les pinces elles-mêmes, par exemple dans un râtelier à outils, ou pour maintenir des objets tels que des skis ou des balais rangés verticalement contre un mur. Dans un tel cas, le fait que la pince peut rester ouverte par elle-même (si elle n'a pas de ressort de fermeture) est particulièrement utile puisque qu'il permet à un utilisateur d'opérer d'une seule main pour ouvrir une pince puis prendre l'objet qu'elle retenait, ou pour placer un objet dans une pince puis fermer celle-ci.

## Revendications

1. Pince de retenue, notamment pour fermer un sac, pour retenir un objet ou pour former un collier autour de fils électriques, comportant deux mâchoires agencées pour serrer ou entourer le ou les objets à retenir (7), les mâchoires (1, 2) étant reliées par une articulation (axe 3) permettant à l'une des mâchoires de pivoter par rapport à l'autre, caractérisée en ce que l'articulation est pourvue d'un moyen de blocage (10 à 12, 18, 31 à 34) permettant un pivotement d'une mâchoire dans un sens de fermeture de la pince, mais bloquant mutuellement les mâchoires (1, 2) quand elles sont sollicitées dans le sens d'ouverture, et en ce que l'articulation est pourvue d'un moyen de déblocage (20 à 24, 35, 36) à commande manuelle, agencé pour débloquer sur commande le moyen de blocage.

2. Pince selon la revendication 1, caractérisée en ce que le moyen de blocage est du type à blocage par friction ou coincement sous l'effet d'un ressort (11, 34).

3. Pince selon la revendication 2, caractérisée en ce qu'une première (1) desdites mâchoires est solidaire d'un noyau (8) à pourtour cylindrique (10), centré sur l'axe (3) de l'articulation, et en ce que le moyen de blocage comporte un ressort (11) entourant au moins partiellement le pourtour cylindrique (8) du noyau et pourvu de deux extrémités saillantes, dont une première (12) est solidaire en rotation de la seconde mâchoire (2) et dont l'autre (13) coopère avec le moyen de déblocage.

4. Pince selon la revendication 3, caractérisée en ce que la seconde mâchoire (2) comporte un moyeu central (14) entourant le noyau et le ressort, ledit moyeu étant pourvu d'une encoche (18) dans laquelle est engagée ladite première extrémité (12) du ressort.

5. Pince selon la revendication 3, caractérisée en ce que le moyen de déblocage comporte un bouton de commande (20) monté de manière mobile sur la seconde mâchoire (2) et pourvu d'une surface de butée (24) agencée pour être pressée latéralement contre ladite autre extrémité (13) du ressort (11) par un mouvement du bouton (20).

6. Pince selon les revendications 4 et 5, caractérisée en ce que le bouton de commande (20) comporte une partie cylindrique creuse, montée de manière pivotante sur le moyeu (14) de la seconde mâchoire (2) .

7. Pince selon la revendication 2, caractérisée en ce qu'une première (1) desdites mâchoires est solidaire d'un noyau (8) à pourtour cylindrique centré sur l'axe de l'articulation (3), en ce que la seconde mâchoire (2) comporte un moyeu central (30) pourvu d'un alésage axial dans lequel le noyau (8) est monté de manière pivotante, et en ce que le moyen de blocage comporte une cavité ménagée (31) dans le moyeu, latéralement par rapport audit alésage et présentant une surface excentrique (32) en regard du pourtour (10) du noyau, et un organe de blocage (33) sollicité dans une direction circonférentielle par un ressort (34) qui tend à le coincer entre le pourtour (10) du noyau et la surface excentrique (37).

8. Pince selon la revendication 7, caractérisée en ce que l'organe de blocage (33) est un galet ou une bille, et en ce que le moyen de déblocage comporte un poussoir (35) mobile en translation dans ledit moyeu et pourvu d'une surface d'extrémité oblique (36) agencée pour repousser l'organe de blocage dans le sens opposé à l'effet du ressort (34).

9. Pince selon la revendication 1, caractérisée en ce que les deux mâchoires (1, 2) sont sensiblement plates et incurvées, chaque mâchoire ayant un bord intérieur concave (5, 6) en regard de l'autre mâchoire, et sont superposées de part et d'autre d'un plan intermédiaire, et en ce que l'axe (3) d'articulation est perpendiculaire à ce plan.

10. Pince selon la revendication 4 ou 7, caractérisée en ce que la première mâchoire (1) et le noyau (8) sont formés d'une seule pièce moulée en matière synthétique et en ce que la seconde mâchoire (2) et le moyeu (14, 30) sont aussi formés d'une seule pièce moulée en matière synthétique.
